# EUROPÄISCHE PATENTSCHRIFT

(11) **EP 0 914 798 B1**
(45) Veröffentlichungstag und Bekanntmachung des Hinweises auf die Patenterteilung: **02.01.2004**
(21) Anmeldenummer: 98120537.0
(22) Anmeldetag: 30.10.1998
(51) Int. Cl.: A47L 13/44

(54) **Wischbezug mit Wülsten**
Wiping cloth with strands
Serpillière comportant des boudins

(30) Priorität: 08.11.1997 DE 19749469; 21.10.1998 DE 19848439
(43) Veröffentlichungstag der Anmeldung: 12.05.1999
(73) Patentinhaber: Ecolab Inc., St. Paul, MN 55102-1390 (US)
(72) Erfinder: Kresse, Franz, 40723 Hilden (DE); Bansemir, Klaus-Peter Dr., 40764 Langenfeld (DE); Faubel, Heiko Dr., 42929 Wermelskirchen (DE)
(74) Vertreter: Gesthuysen, von Rohr & Eggert

(56) Entgegenhaltungen:
- GB-A- 812 174
- US-A- 4 750 233

## Beschreibung

Die Erfindung betrifft einen Wischbezug für Bodenreinigungsgeräte mit einem Gerätekörper als Halter, der in einer Aufnahme plazierbar ist, die durch wulstartige, parallel verlaufende Profile gebildet wird, gemäß dem Oberbegriff von Anspruch 1.

Anspruch 19 betrifft ein System umfassend ein Bodenreinigungsgerät sowie ein Wischbezug.

Während der Schrubber mit hergebrachtem Scheuertuch nach wie vor im privaten Bereich eingesetzt wird, haben sich insbesondere bei der professionellen Gebäudereinigung Flachwischbezüge in Verbindung mit unterschiedlichen Reinigungsgeräten durchgesetzt. Grundsätzlich sind Reinigungs- oder Wischgerät und Wischbezug wie die zwei Seiten einer Medaille. Beide beeinflussen sich gegenseitig in hohem Maße, so daß befriedigende Ergebnisse nur dann zu erwarten und zu erreichen sind, wenn beide Systemteile zusammenpassen und sich in vernünftiger Weise miteinander verbinden lassen. Starre Wischgeräte bedingen aufwendige Bezüge mit zusätzlichen Bindebändern. Bei diesen Ausführungsformen ist ein Bezugswechsel kompliziert und zeitraubend.

Aus Gründen der Vereinfachung hat sich daher die Entwicklung auf Klapphalter mit Flachwischbezügen und meist zweifach aufgesetzten Einschubtaschen gerichtet. Mit solchen Kombinationen kann der Wischbezug zeitsparend gewechselt werden. Die Herstellung der Klapphalter ist jedoch aufwendig, da der Klappmechanismus und das kardanische Gelenk sehr teuer in der Herstellung sind. Die am Wischbezug erforderlichen Einschubtaschen verursachen sowohl in der Produktion als auch vom Materialeinsatz erhöhten Aufwand. Außerdem wirkt sich nachteilig aus, daß Flachwischbezüge beim Waschen zur Reinigung schrumpfen. Dies bedingt einmal die Berücksichtigung gewisser Schrumpf-Aufmaße, die sich aber nur in begrenzten Bandbreiten bewegen dürfen, damit die aufeinander abgestimmten Maße zwischen Halter und Wischbezug so zueinander passen, daß ein ungestörter Betrieb möglich ist. Die Berücksichtigung des Schrumpfens ist kompliziert, da nicht in erforderlichem Maße von reproduzierbaren Werten ausgegangen werden kann.

Die DE 44 39 364 A1 offenbart eine Textilbespannung als Wischbezug, bei dem die über den Gerätekörper des Reinigungsgerätes überstehenden Ränder dadurch verstärkt werden, daß ein Streifen des Flächentextils um den Rand herumgefaltet und vernäht wird und zusammen mit dem Flächentextil drei und in den Ecken vier oder fünf Lagen bildet. Dadurch sind die Ränder versteift, jedoch wird kein wirkungsvoller Rahmen für das Einsetzen des Halters gebildet, da das Material bei Anfeuchtung flach bzw. dünn wird und keine zuverlässige Anschlagsfläche für den Halter darstellt.

Hierzu macht die DE 44 39 363 A1 den Vorschlag, daß in den Rand ein Gummiprofil eingenäht wird, so daß der Rand entsprechend verstärkt und stabilisiert wird. Dieser Vorschlag hat gleichzeitig die Wirkung, daß der innere Rand des eingenähten Gummiprofils einen stabilen inneren Rahmen zur Aufnahme beispielsweise der Platte eines Bodenreinigungsgerätes bildet. Nachteilig an diesem Wischbezug ist, daß die Dimensionen des durch die Wülste gebildeten Rahmens sehr genau auf die Abmessung des Gerätekörpers abgestellt sein muß, so daß das Schrumpfen beim Waschen nur schwierig zu berücksichtigen ist. Außerdem werden die Ränder durch Umnähen des teuren Wischbezug-Textils gebildet, so daß auch oberhalb der Arbeitsfläche sich Teile des reinigungsspezifischen Textils befinden, ohne daß diese Teile zur Reinigung eingesetzt werden. Wegen der Rahmenbildung durch das eingenähte Gummiprofil mit der wulstartigen Kante sind derartige Wischbezüge nur mit einer Seite einsetzbar.

Grundsätzlich fällt bei diesen Systemen ins Gewicht, daß der Wischbezug zwei Aufgaben erfüllen muß. Neben der Reinigungs- und schmutzaufnehmenden Funktion müssen die Bezüge auch das Speichern von Reinigungsflüssigkeitsoder Waschwasser-Vorräten gewährleisten, um die zu reinigenden Flächen entsprechend benetzen und anfeuchten zu können. Hierzu sind in der DE 44 34 496 A1 Fußbodenwischgeräte vorgeschlagen worden, die den Vorrat an Reinigungsflüssigkeit in ihrem Gerätekörper vorhalten, so daß der Wischbezug von dieser Aufgabe befreit werden kann.

Ausgangspunkt für die Erfindung ist ein Wischbezug für Bodenreinigungsgeräte mit einem als Schwammblock ausgeführten Gerätekörper als Halter (US 47 50 233 A), bei dem eine Aufnahme durch wulstartige, parallel verlaufende Profile an zwei einander gegenüberliegenden Seiten und einen Wischbezugsbereich gebildet wird. Der Wischbezug besteht aus dem eigentlichen Wischmaterial, hier auch einem Schaumstoffmaterial, und einem klammerartig gebogenen Federhalter. Diese Konstruktion ist zwar recht aufwendig, hat aber den erheblichen Vorteil, daß der Gerätekörper einfach und schnell in der Aufnahme des Wischbezugs plaziert und dabei gleichzeitig der Wischbezug am Gerätekörper befestigt werden kann. Die Fläche des Wischbezugsbereiches bedeckt hier die gesamte Außenfläche des Wischbezugs, also auch die wulstartigen, parallel verlaufenden, seitlich hochgezogenen Profile, die die Aufnahme begrenzen.

Das der Erfindung zugrunde liegende technische Problem besteht darin, den gattungsgemäßen Wischbezug so weiterzubilden, daß er für ein Reinigungsgerät mit einfachem Gerätekörper geeignet ist, dem Gerätekörper eine stabile Aufnahme zu bieten, wobei er weniger abhängig vom exakten Abstimmen der Abmessungen ist und mit möglichst geringen Anteilen speziellen Wischbezug-Textils auskommt. Dabei ist zusätzlich zu berücksichtigen, daß der Wischbezug sowohl für Reinigung und Speicherung der Reinigungsflüssigkeit als auch in Verbindung mit solchen Reinigungsgeräten verwendbar ist, die den Vorrat an Reinigungsflüssigkeit im Gerätekörper führen.

Das zuvor aufgezeigte technische Problem wird bei einem Wischbezug mit den Merkmalen des Oberbegriffs von Anspruch 1 nunmehr durch die Merkmale des kennzeichnenden Teils von Anspruch 1 gelöst. Wesentlich ist also, daß der Wischbezugsbereich nicht mehr die Wülste von außen/unten komplett umfaßt, sondern sich zwischen den Wülsten erstreckt, und zwar in Ruhestellung mit Abstand zu den oberen und unteren Begrenzungsflächen der Wülste. Die gemäß der Lehre erreichte selbsttätige Klemmfunktion beim Aufsetzen des Gerätekörpers löst das zuvor erläuterte Problem bei Einsatz einer vergleichsweise geringen Menge an Wischbezug-Textil.

Der vorgeschlagene Wischbezug hat den Vorteil, bei entsprechender Abmessung praktisch mit jedem einfachen Reinigungsgerät eine gut abgestimmte Systemeinheit zu bilden. Der Gerätekörper wird, sobald er auf den Strip des Wischbezuges zwischen den Wülsten aufgesetzt wird und die abgewandte Seite auf die zu reinigende Auflagefläche drückt, von den Wülsten seitlich eingeklemmt. Dabei bilden die seitlichen Wülste einen Rahmen, in dem der Gerätekörper sicher geführt wird und dessen wulstige Ränder einen sicheren Anschlag für den Gerätekörper bilden, um die Handhabungskraft zu übertragen.

Dieser Effekt wird dadurch unterstützt, daß die Erstreckung des Strips zwischen den Wülsten gleich oder geringfügig größer ist als die größte Breitenerstrekkung des Gerätekörpers. Mit anderen Worten erfolgt die feste Anlage der Wülste an den Gerätekörper beim Herunterdrücken des Strips auf die Auflagefläche um so wirkungsvoller, je besser der Abstand zwischen den Wülsten auf die Erstreckung bzw. die Abwicklung des Gerätekörpers in dieser Richtung abgestimmt ist. Hierzu ist es normalerweise hinreichend, wenn dieser Abstand geringfügig größer ist als der Gerätekörper. Diese Wülste können auf zwei gegenüberliegenden Seiten des Wischbezugs angeordnet sein, wobei sich bei einem rechteckigen Format des Strips die Breitseiten besonders eignen. Die Wülste können aber auch zusätzlich an den beiden anderen sich gegenüberliegenden Seiten des Strips angeordnet sein.

Der zwischen den Wülsten angeordnete Strip hält, wenn der Wischbezug auf die zu reinigende Oberfläche gelegt wird, einen Freiraum von etwa halber Wulsthöhe. Dies wird, wenn die Wülste an mindestens zweimal zwei gegenüberliegenden, paarweise einen stumpfen, vorzugsweise einen etwa rechten Winkel bildenden Seiten angeordnet sind, durch die Spannwirkung der Wülste bewirkt. Sind die Wülste nur an zwei gegenüberliegenden Seiten ausgebildet, kann die Abstandhaltung auch durch eine gewisse, die Anschmiegsamkeit nicht störende versteifende Festigkeit des Strips positiv beeinflußt werden.

Durch das Aufsetzen des Gerätekörpers auf den Strip wird dieser auf die Bodenfläche gedrückt, wobei der Abstand zwischen den Wülsten entsprechend der Durchbiegung des Strips verkleinert wird. Durch das Herunterschwenken der gegenüberliegenden Endbereiche des Strips in der Nähe seiner Befestigungsstelle oder -linie an dem Wulst drehen sich die Wülste bei ihrer aufeinanderzugerichteten Annäherung gegenläufig und führen dazu, daß sich der Gerätekörper je nach seiner Form auf der den Wülsten zugewandten Seite fest an die Wülste anlegt. Dadurch ist eine stabile und sich den jeweiligen Verhältnissen quasi automatisch anpassende Aufnahme für den Gerätekörper gegeben. In einer besonderen Ausführungsform weist der Strip zwischen den längsrandseitig angeordneten Wülsten ein Breite von vier bis acht Zentimeter auf.

Das Verhältnis der Höhen der Wülste einerseits und des Gerätekörpers andererseits hat besonderen Einfluß auf das Wischergebnis. Es hat sich gezeigt, daß in einer Ausführungsform, bei der die Höhe der Wülste halb so groß ist wie die des Gerätekörpers, ein befriedigendes Wischergebnis erzielt wird. Sind die Höhen der Wülste und des Gerätekörpers in etwa gleich, wird ein gutes Wischergebnis erzielt, während das beste Ergebnis mit einer Ausführungsform erreicht wurde, bei der die Höhe der Wülste doppelt so groß ist wie die Höhe des Gerätekörpers in dem zwischen den Wülsten aufzusetzenden Bereich.

Die Wülste können aus Formkörpern bestehen, zwischen denen der flächige Wischbezug angeordnet und entlang einer Linie befestigt wird. In einer anderen Ausführungsform können die Wülste auch dadurch gebildet werden, daß die randseitigen Endbereiche des Wischbezuges umgeschlagen und vernäht werden und die Formkörper oder entsprechendes Füllmaterial mit der dadurch gebildeten Schlaufe umhüllt werden bzw. wird. Um die Wülste anschmiegsam zu gestalten, ist die Verwendung eines elastischen Materials, insbesondere von Gummi oder Kunststoff zur Herstellung der Formkörper bzw. des Füllmaterials geeignet. Ganz besonders vorteilhaft ist die Herstellung des Formkörpers oder des Füllmaterials aus Schaumstoff oder Nadelfilz aus Polyester. Die anschmiegungsfähige Ausbildung der Wülste erlaubt es vorteilhaft, auch Ecken oder komplizierter geformte Profile vollständig erfassen und reinigen zu können.

Eine Ausführungsform des Wischbezuges, bei dem die Formkörper oder das die Formkörper bildende Füllmaterial porös, insbesondere flüssigkeitsaufnahmefähig ausgebildet ist, hat den Vorteil, daß die Wülste die Speicherfunktion für die Reinigungsflüssigkeit übernehmen und der Wischbezug von dieser Funktion befreit ist. Dadurch ist es möglich, die Eigenschaften des Wischbezuges in erster Linie auf seine Reinigungsfunktion hin zu optimieren, ohne auf die häufig andere Materialeigenschaften erfordernde Speicherfähigkeit achten zu müssen. Dabei ist es besonders vorteilhaft, wenn die Wülste in schmalen Streifen unmittelbar beidseitig der Befestigungslinie des Strips an den Wülsten eine abrasive Struktur aufweisen. Durch eine besondere Drehung des Gerätekörpers können diese Streifen in Kontakt mit der zu reinigenden Auflagefläche gebracht werden, um auf diese Weise härter sitzende Verschmutzungen zu lösen. Die Reinigungsaktivität des Wischbezuges kann dadurch gebildet werden, daß zumindest eine Seite Fransen und/oder Schlingen und/oder Zotteln aufweist. Sie kann aber auch durch einen Velourbesatz und/oder einen Frotteebesatz gebildet werden. Dabei ist es besonders vorteilhaft, wenn die reinigungsaktivierenden Besatze aus Mischgarn mit hohem Kunststoffanteil bestehen. Ganz besonders sinnvoll ist es, wenn die Kapazität des neuen Wischsystems dadurch voll ausgenutzt wird, daß der Wischbezug auf beiden Seiten reinigungsaktiv ausgebildet ist. Dabei ist es insbesondere von Vorteil, diese doppelseitige Reinigungsaktivität durch doppellagige Ausbildung des Wischbezuges zu erreichen.

In einer Ausführungsform, in der der Wischbezug einen rechteckigen Zuschnitt hat und die Wülste nur entlang der Längskanten angeordnet sind, hat es sich als vorteilhaft erwiesen, wenn der Wischbezug in seiner Längserstreckung geringfügig über den Gerätekörper übersteht. Dadurch ist es möglich, an der seitlichen Begrenzung der zu reinigenden Auflagefläche eine Reinigungswirkung zu erzielen, auch wenn parallel zu dieser Seite des Wischbezuges keine Wülste ausgebildet sind.

Am Wischbezug können an den Wülsten in demselben Abstand von der Stripbefestigungslinie jeweils von der in Ruhestellung höchsten und niedrigsten Stellung der Wulststirnfläche zu der entsprechenden Stelle des gegenüberliegenden Wulstes Stege befestigt werden, die das Aufnehmen des Wischbezuges ermöglichen, ohne daß sich die Bedienungsperson hierzu bücken müßte. Dazu wird der Gerätekörper lediglich etwas angewinkelt und dadurch unter dem jeweils oberen Verbindungssteg eingefädelt.

Die erwähnten und weitere Vorteile werden anschaulich verdeutlicht bei der Beschreibung eines Ausführungsbeispieles, das in beigefügter Zeichnung dargestellt ist. Daran zeigt
- Fig.1: in einer schematischen Darstellung, einen Wischbezug mit runden Wülsten und einen darüber angeordnetem Gerätekörper mit etwa gleichem Durchmesser wie die Wülste,
- Fig.2: das System gemäß Fig. 1, jedoch mit durch Aufsetzen des Gerätekörpers auf die Auflagefläche gedrücktem Strip und
- Fig.3: den Wischbezug gemäß Fig.1 in vereinfachter perspektivischer Darstellung.

Das in Fig. 1 dargestellte Ausführungsbeispiel des Wischbezugs 1 hat runde Wülste 2, die an dem sich zwischen ihnen erstreckenden Strip 3 befestigt sind.

Diese Lage in sogenannter Ruhestellung wird durch eine gewisse versteifende Festigkeit des Basismaterials erreicht, aus dem im Ausführungsbeispiel die Schlaufen bestehen, in die ein entsprechendes Füllmaterial zur Bildung der Wülste 2 gefüllt wird. Dieses Basismaterial wird bei der Herstellung des Wischbezugs an seinen gegenüberliegenden Enden entsprechend umgeschlagen und entlang der Befestigungslinien 4 vernäht. Das Basismaterial kann zweckmäßig ein leichtes Kunststoffgewebe oder Kunststoffilz sein. Parallel zu dem Strip 3 verlaufen Stege 6, die nur auf einer Seite des Wischbezugs 1 jeweils die höchsten und niedrigsten Stellen der Wulststirnflächen verbinden. Damit befinden sich diese Befestigungsstellen im selben Abstand von der jeweiligen Befestigungslinie 4.

Deutlich zu erkennen ist auch, daß der Strip 3 in Ruhestellung einen Abstand von der Auflagefläche 9 hält, der der halben Wulsthöhe entspricht und einen entsprechenden Freiraum zwischen den Wülsten 2 unterhalb des Strips 3 bildet. Beidseitig der Befestigungslinien 4 sind Streifen 5 auf der Oberfläche der Wülste 2 angedeutet, die sich über die gesamte Länge der Befestigungslinien 4 und entlang dieser erstrecken können. Diese Streifen 5 können zum Beispiel eine abrasive Struktur aufweisen, mit der die Behandlung und Beseitigung besonders festsitzender Verschmutzungen auf der Auflagefläche 9 möglich ist.

In Fig. 2 ist der Wischbezug in Arbeitsstellung dargestellt. Dazu ist der Gerätekörper 7, der am Handhabungsstiel 8 befestigt ist, etwa mittig auf den Strip 3 zwischen den Wülsten 2 aufgesetzt worden. Durch Herunterdrücken des Gerätekörpers 7 wird der Strip 3 auf die Auflagefläche 9 gedrückt. Aufgrund der Durchbiegung des Strips 3 verkürzt sich der Abstand zwischen den Wülsten 2; die sich dadurch gegenläufig in Richtung auf den Gerätekörper 7 drehend bewegen und sich an dessen Flanken fest anlegen. Im Ausführungsbeispiel ist die Wirkungsweise des Systems aus Wischbezug 1 und Reinigungsgerät 7, 8 anhand eines zylindrischen Gerätekörpers 7 veranschaulicht. Ein solcher zylinderförmiger Gerätekörper, wie er aus der DE 44 34 496 A1 bekannt ist, eignet sich in besonderer Weise sowohl zur Bevorratung von Reinigungsflüssigkeit, als auch zum Einsatz mit einem Wischbezug 1 mit runden Wülsten 2. Es sei aber an dieser Stelle ausdrücklich erwähnt, daß sowohl die Form des Gerätekörpers 7 als auch die Form der Wülste 2 beliebig gewählt werden können. Dabei ist es selbstverständlich besonders vorteilhaft, wenn die Form von Gerätekörper 7 und Wülsten 2 aufeinander abgestimmt sind. Als Querschnittsform für die Wülste 2 sind Halbkreise, Dreiecke, Quadrate und Rechtecke denkbar, die aber jeweils in möglichst symmetrischer Form am Strip 3 befestigt werden sollten.

Im dargestellten Ausführungsbeispiel sind die Durchmesser von Wülsten 2 und Gerätekörper 7 gleich. Bei den hier gewählten Formen bietet dies auch eine gute Voraussetzung für die Bildung einer festen Aufnahme für den Gerätekörper 7. Besonders bei plattenförmigen Gerätekörpern kann es aber auch zu guten Arbeitsergebnissen führen, wenn die Höhe der Wülste 2 größer ist als die des Gerätekörpers 7. In Ausführungsbeispielen, in denen die Wülste 2 nur auf zwei gegenüberliegenden Seiten des Strips 3 angeordnet sind, ist ein seitliches Herausrutschen des Gerätekörpers 7 durch die fest anliegenden Wülste 2 kaum zu befürchten.

In Fig. 2 ist auch deutlich zu erkennen, daß bei der Annäherung der Wülste 2 die Stege 6 in entgegengesetzter Richtung beansprucht werden, das heißt der untere Steg 6 wird gedehnt und der ober Steg 6 hängt wegen der Verkürzung des Abstands seiner Befestigungspunkte etwas nach unten durch. Um die Drehung der Wülste 2 nicht zu behindern, ist das Stegmaterial zweckmäßig mit einer gewissen Dehnfähigkeit zu versehen. Ebenfalls ist deutlich zu erkennen, daß bei der normalen Drehung der Wülste 2 die abrasiven Streifen 5 noch nicht die Auflagefläche 9 berühren. Erst eine weitere Drehung des Gerätekörpers 7 bringt auch die abrasiven Streifen 5 in Berührung mit der Auflagefläche 9, so daß die gewünschte Reinigungsfunktion realisiert werden kann.

In Fig.3 ist wegen der perspektivischen Darstellung die Aufnahme für den Gerätekörper 7 zwischen den Wülsten 2 auf dem Strip 3 deutlich zu erkennen. Weiterhin wird veranschaulicht, daß die Stege 6 nur auf einer Seite des völlig symmetrisch aufgebauten Wischbezugs an den Stirnflächen der Wülste 2 angebracht sind.

### Bezugszeichenliste

- 1: System aus Wischbezug und Halter
- 2: Wulst
- 3: Strip
- 4: Befestigungslinie zwischen Wulst und Strip
- 5: abrasive Streifen
- 6: Stege
- 7: Gerätekörper des Halters
- 8: Handhabungsstiel
- 9: Auflagefläche, zu reinigende Fläche

## Patentansprüche

1. Wischbezug für ein zu dem Wischbezug passendes Bodenreinigungsgerät,
wobei das zu dem Wischbezug passende Bodenreinigungsgerät als Halter für den Wischbezug einen Gerätekörper (7) mit bestimmten, zu dem Wischbezug passenden Abmessungen aufweist,
mit parallel verlaufenden aus Wülsten gebildeten Profilen (2) an mindestens zwei einander gegenüberliegenden Seiten und einem zwischen den Wülsten (2) angeordneten aus einem Strip gebildeten Wischbezugsbereich (3),
wobei die Wülste (2) mit dem Strip (3) eine Aufnahme für den Gerätekörper (7) bilden und die randseitigen Wülste (2) so angeordnet und ausgebildet sind, daß sie bei aufgesetztem Gerätekörper (7) in Klemmkontakt mit dem Gerätekörper (7 gelangen,
wobei der Wischbezug taschen- und halterschlaufenfrei ausgeführt ist,
**dadurch gekennzeichnet,**
**daß** der Strip (3) ohne aufgesetzten Gerätekörper (7), also in Ruhestellung des Wischbezugs, mit Abstand zu den oberen und unteren Begrenzungsflächen der Wülste (2) an diesen angeordnet ist,
**daß** die Erstreckung des Strips (3) zwischen den Wülsten (2) gleich der oder um ein geringes Maß größer als die Erstreckung des in die Aufnahme einzusetzenden, zu dem Wischbezug passenden Gerätekörpers (7) ist,
so daß die Wülste (2) beim Aufsetzen des Gerätekörpers (7) derart aufeinander zu bewegt und gedreht werden, daß sie in Klemmkontakt mit dem Gerätekörper (7) gelangen und dabei die dem Gerätekörper (7) gegenüberliegende Seite des Strips (3) in Kontakt mit der zu reinigenden Fläche (9) tritt.

2. Wischbezug nach Anspruch 1, **dadurch gekennzeichnet, daß** der Strip (3) in halber Wulsthöhe an den Wülsten (2) angeordnet ist.

3. Wischbezug nach Anspruch 1 oder 2, **dadurch gekennzeichnet, daß** die Erstreckung des Strips (3) zwischen den Wülsten (2) geringfügig größer ist als die größte Breitenerstreckung des Gerätekörpers (7).

4. Wischbezug nach einem der vorstehenden Ansprüche, **dadurch gekennzeichnet, daß** die Wülste (2) parallel zur längsseitigen Außenkante des Wischbezuges ausgebildet sind.

5. Wischbezug nach einem der vorstehenden Ansprüche, **dadurch gekennzeichnet, daß** die Wülste (2) den äußeren Längsrand des Wischbezuges (3) bilden.

6. Wischbezug nach einem der vorstehenden Ansprüche, **dadurch gekennzeichnet, daß** der Strip (3) zwischen den Wülsten (2) eine Breite von 4 bis 8 cm aufweist.

7. Wischbezug nach einem der vorstehenden Ansprüche, **dadurch gekennzeichnet, daß** die Höhe der Wülste (2) mindestens gleich der halben Höhe, insbesondere gleich oder größer als die Höhe, vorzugsweise gleich der doppelten Höhe des zu dem Wischbezug passenden Gerätekörpers (7) in dem zwischen den Wülsten (2) aufzusetzenden Bereich ist.

8. Wischbezug nach einem der vorstehenden Ansprüche, **dadurch gekennzeichnet, daß** die Wülste (2) aus einem Formkörper bestehen oder durch Umhüllen eines Formkörpers oder Füllmaterials durch Umschlagen der randseitigen Endbereiche des Wischbezuges und deren Vernähen gebildet sind.

9. Wischbezug nach Anspruch 8, **dadurch gekennzeichnet, daß** die Formkörper oder das Füllmaterial aus einem elastischen Material, insbesondere Gummi oder Kunststoff bestehen bzw. besteht.

10. Wischbezug nach Anspruch 8 oder 9, **dadurch gekennzeichnet, daß** die Formkörper oder das Füllmaterial aus Schaumstoff oder Kunststoffilz bestehen bzw. besteht.

11. Wischbezug nach Anspruch 8, 9 oder 10, **dadurch gekennzeichnet, daß** die Formkörper oder das Füllmaterial porös, insbesondere flüssigkeitsaufnahmefähig, ausgebildet sind bzw. ist und die Oberfläche der Wülste (2) in schmalen Streifen (5) unmittelbar beidseitig einer Befestigungslinie (4) für den Strip (3) eine abrasive Struktur aufweist.

12. Wischbezug nach einem der vorstehenden Ansprüche, **dadurch gekennzeichnet, daß** die Wülste (2) und/oder die Formkörper im Querschnitt rund, oval oder mehreckig ausgebildet sind.

13. Wischbezug nach einem der vorstehenden Ansprüche, **dadurch gekennzeichnet, daß** der Wischbezug ein Trägermaterial aus flexiblem Gewirke oder Gewebe, insbesondere aus textilem Kunststoffgewirke, aufweist.

14. Wischbezug nach einem der vorstehenden Ansprüche, **dadurch gekennzeichnet, daß** der Wischbezug zumindest eine Fransen und/oder Schlingen und/oder Zotteln und/oder einen Velourbesatz und/oder einen Frotteebesatz aufweisende, insbesondere aus Mischgarn mit hohem Kunststoffanteil bestehende, reinigungsaktive Seite aufweist.

15. Wischbezug nach einem der vorstehenden Ansprüche, **dadurch gekennzeichnet, daß** der Wischbezug zwei reinigungsaktive Seiten aufweist.

16. Wischbezug nach Anspruch 15, **dadurch gekennzeichnet, daß** der Wischbezug doppellagig ausgebildet ist.

17. Wischbezug nach einem der vorstehenden Ansprüche, **dadurch gekennzeichnet, daß** der Wischbezug in seiner Längserstreckung, also der Erstreckung parallel zu den Wülsten (2), geringfügig länger als der Gerätekörper (7) ausgebildet ist.

18. Wischbezug nach einem der vorstehenden Ansprüche, **dadurch gekennzeichnet, daß** an den Wülsten (2) in demselben Abstand von einer Befestigungslinie (4) für den Strip (3) jeweils von der in Ruhestellung höchsten und niedrigsten Stellung der Wulststirnfläche zu der entsprechenden Stelle des gegenüberliegenden Wulstes ein Steg (6) befestigt ist.

19. System aus einem Bodenreinigungsgerät mit einem Gerätekörper (7) als Halter und einem an dem Gerätekörper (7) befestigten Wischbezug,
wobei der Gerätekörper (7) bestimmte, zu dem Wischbezug passende Abmessungen aufweist und der Wischbezug taschen- und halterschlaufenfrei ausgeführt ist,
wobei der Wischbezug, parallel verlaufende aus Wülsten gebildeten Profile (2) an mindestens zwei einander gegenüberliegenden Seiten und einen zwischen den Wülsten (2) angeordneten aus einem Strip gebildeten Wischbezugsbereich (3) aufweist, wobei die Wülste (2) mit dem Strip (3) eine Aufnahme für den Gerätekörper (7) bilden und die Wülste (2) so angeordnet und ausgebildet sind, daß sie bei aufgesetztem Gerätekörper (7) sich in Klemmkontakt mit dem Gerätekörper (7) befinden,
**gekennzeichnet durch**,
die Merkmale des kennzeichnenden Teils eines oder mehrerer der Patentansprüche 1 bis 18.

## Claims

1. A wiping cloth for a floor cleaning device suitable for the wiping cloth, wherein the floor cleaning device suitable for the wiping cloth has as a holder for the wiping cloth a device body (7) having specific dimensions suitable for the wiping cloth,
comprising parallel running profiles (2) formed from strands on at least two sides opposite one another and a wiping cloth region (3) formed from a strip, arranged between the strands (2),
wherein the strands (2) with the strip (3) form a receptacle for the device body (7) and the edge-side strands (2) are arranged and constructed so that when the device body (7) is placed thereon, they come in clamping contact with the device body (7),
wherein the wiping cloth is free from pockets and holding loops,
**characterised in**
**that** the strip (3) without the device body (7) placed thereon, that is, in the rest position of the wiping cloth, is arranged thereon at a distance from the upper and lower boundary surfaces of the strands (2),
**that** the extension of the strip (3) between the strands (2) is the same as or a small amount larger than the extension of the device body (7) suitable for the wiping cloth, to be inserted in the receptacle,
so that when the device body (7) is placed thereon, the strands (2) are moved towards one another and turned so that they come in clamping contact with the device body (7) and the side of the strip (3) opposite the device body comes in contact with the surface (9) to be cleaned.

2. The wiping cloth according to claim 1, **characterised in that** the strip (3) is arranged on the strands (2) at half the height of the strands.

3. The wiping cloth according to claim 1 or claim 2, **characterised in that** the extension of the strip (3) between the strands (2) is slightly larger than the largest width extension of the device body (7).

4. The wiping cloth according to any one of the preceding claims, **characterised in that** the strands (2) are constructed parallel to the longitudinal-side outer edge of the wiping cloth.

5. The wiping cloth according to any one of the preceding claims, **characterised in that** the strands (2) form the outer longitudinal edge of the wiping cloth (3).

6. The wiping cloth according to any one of the preceding claims, **characterised in that** the strip (3) has a width of 4 to 8 cm between the strands (2).

7. The wiping cloth according to any one of the preceding claims, **characterised in that** the height of the strands (2) is at least equal to half the height, especially is equal to or greater than the height, preferably is equal to twice the height of the device body (7) suitable for the wiping cloth in the region to be placed between the strands (2).

8. The wiping cloth according to any one of the preceding claims, **characterised in that** the strands (2) consist of a shaped body or are formed by encasing a shaped body or filling material by turning over the edge-side end regions of the wiping cloth and sewing them up.

9. The wiping cloth according to claim 8, **characterised in that** the shaped body or filling material consists of an elastic material, especially rubber or plastic.

10. The wiping cloth according to claim 8 or claim 9, **characterised in that** the shaped body or the filling material consists of foam material or plastic felt.

11. The wiping cloth according to claims 8, 9 or 10, **characterised in that** the shaped body or the filling material is constructed as porous, especially as capable of absorbing liquid, and the surface of the strands (2) has an abrasive structure in narrow strips (5) directly on both sides of a fixing line (4) for the strip (3).

12. The wiping cloth according to any one of the preceding claims, **characterised in that** the strands (2) and/or the shaped body are constructed as round, oval or polygonal in cross-section.

13. The wiping cloth according to any one of the preceding claims, **characterised in that** the wiping cloth has a support material made of flexible knitted fabric or woven fabric, especially made of textile plastic knitted fabric.

14. The wiping cloth according to any one of the preceding claims, **characterised in that** the wiping cloth has a cleaning-active side having at least a fringe and/or loops and/or tufts and/or a velour edging and/or a towelling edging, especially consisting of mixed yarn having a high plastic content.

15. The wiping cloth according to any one of the preceding claims, **characterised in that** the cleaning cloth has two cleaning-active sides.

16. The wiping cloth according to claim 15, **characterised in that** the wiping cloth is constructed as double-layered.

17. The wiping cloth according to any one of the preceding claims, **characterised in that** the wiping cloth is constructed in its longitudinal extension, that is the extension parallel to the strands (2), as slightly longer than the device body (7).

18. The wiping cloth according to any one of the preceding claims, **characterised in that** a cross-piece (6) is affixed to the strands (2) at the same distance from a fixing line (4) for the strip (3) respectively from the highest and lowest position of the strand face in the rest position to the corresponding position of the opposite strand.

19. A system comprising a floor cleaning device with a device body (7) as holder and a wiping cloth affixed to the device body (7),
wherein the device body (7) has specific dimensions suitable for the wiping cloth and the wiping cloth is free from pockets and holding loops,
wherein the wiping cloth has parallel running profiles (2) formed from strands on at least two sides opposite one another and a wiping cloth region (3) formed from a strip, arranged between the strands (2),
wherein the strands (2) with the strip (3) form a receptacle for the device body (7) and the strands (2) are arranged and constructed so that when the device body (7) is placed thereon, they are in clamping contact with the device body (7),
**characterised by**
the features of the characterising part of one or several of claims 1 to 18.

## Revendications

1. Serpillière pour un appareil de nettoyage des sols adapté à la serpillière, où l'appareil de nettoyage des sols adapté à la serpillière présente, en guise de support pour la serpillière, un corps d'appareil (7) avec des dimensions déterminées adaptées à la serpillière,
avec des profils s'étendant parallèlement et formés par des boudins (2) sur au moins deux côtés situés face à face, et une zone de serpillière (3) formée par un ruban (3) et disposée entre les boudins (2),
où les boudins (2) forment avec le ruban (3) un logement pour le corps de l'appareil (7) et où les boudins (2) du côté du bord sont disposés et conçus de manière à ce que, lorsque le corps de l'appareil (7) est placé dessus, ils arrivent en contact de serrage avec le corps de l'appareil (7),
moyennant quoi la serpillière est réalisée sans poches et sans boucles de fixation,
**caractérisée en ce que**
le ruban (3) sans corps d'appareil placé dessus (7), c' est-à-dire en position de repos de la serpillière, est monté sur les boudins (2) avec un écartement par rapport aux surfaces de délimitation supérieures et inférieures de ceux-ci,
**en ce que** l'étendue des rubans (3) entre les boudins (2) est égale ou légèrement supérieure à l'étendue du corps de l'appareil (7) devant être placé dans le logement et adapté à la serpillière,
de sorte que les boudins (2), lors de la mise en place du corps de l'appareil (7), sont déplacés et tournés en direction les uns vers les autres de manière à ce qu'ils parviennent en contact de serrage avec le corps de l'appareil (7), et qu'ainsi le côté du ruban (3) situé en face du corps de l'appareil (7) entre en contact avec la surface (9) à nettoyer.

2. Serpillière selon la revendication 1, **caractérisée en ce que** le ruban (3) est disposé à mi-hauteur de boudin sur les boudins (2).

3. Serpillière selon l'une quelconque des revendications 1 ou 2, **caractérisée en ce que** l'étendue du ruban (3) entre les boudins (2) est légèrement supérieure à la plus grande étendue en largeur du corps de l'appareil (7).

4. Serpillière selon l'une quelconque des revendications précédentes, **caractérisée en ce que** les boudins (2) sont développés parallèlement au bord extérieur du côté longitudinal de la serpillière.

5. Serpillière selon l'une quelconque des revendications précédentes, **caractérisée en ce que** les boudins (2) forment le bord longitudinal extérieur de la serpillière (3).

6. Serpillière selon l'une quelconque des revendications précédentes, **caractérisée en ce que** le ruban (3) entre les boudins (2) présente une largeur de 4 à 8 cm.

7. Serpillière selon l'une quelconque des revendications précédentes, **caractérisée en ce que** la hauteur des boudins (2) est au moins égale à la moitié de la hauteur, et en particulier de même hauteur ou de hauteur supérieure, et de préférence du double de la hauteur du corps de l'appareil (7) adapté à la serpillière et devant être placé dans la zone entre les boudins (2).

8. Serpillière selon l'une quelconque des revendications précédentes, **caractérisée en ce que** les boudins (2) se composent d'un corps formé ou sont réalisés par enveloppement d'un corps formé ou d'un matériau de remplissage en rabattant les zones d'extrémité du côté du bord de la serpillière et en les cousant.

9. Serpillière selon la revendication 8, **caractérisée en ce que** les corps formés ou le matériau de remplissage se composent et/ou se compose d'un matériau souple, en particulier du caoutchouc ou de la matière synthétique.

10. Serpillière selon l'une quelconque des revendications 8 ou 9, **caractérisée en ce que** les corps formés ou le matériau de remplissage se composent et/se compose d'un produit alvéolaire ou de feutre synthétique.

11. Serpillière selon l'une quelconque des revendications 8, 9 ou 10, **caractérisée en ce que** les corps formés ou le matériau de remplissage sont et/ou est développé(s) de manière poreuse, en particulier de manière à être capables d'absorber du liquide, et **en ce que** la surface des boudins (2) présente en de minces bandes (5), directement des deux côtés d'une ligne de fixation (4) pour le ruban (3), une structure abrasive.

12. Serpillière selon l'une quelconque des revendications précédentes, **caractérisée en ce que** les boudins (2) et/ou les corps formés sont développés de manière ronde, ovale ou polygonale en coupe transversale.

13. Serpillière selon l'une quelconque des revendications précédentes, **caractérisée en ce que** la serpillière présente un matériau de support en maillage ou tissu flexible, en particulier en maillage synthétique textile.

14. Serpillière selon l'une quelconque des revendications précédentes, **caractérisée en ce que** la serpillière présente au moins une face active de nettoyage présentant des franges et/ou des boucles et/ou des touffes et/ou une garniture de velours et/ou une garniture de tissu-éponge et en particulier composée de fil mixte avec un fort pourcentage de matière synthétique.

15. Serpillière selon l'une quelconque des revendications précédentes, **caractérisée en ce que** la serpillière présente deux faces actives de nettoyage.

16. Serpillière selon la revendication 15, **caractérisée en ce que** la serpillière est développée avec deux couches.

17. Serpillière selon l'une quelconque des revendications précédentes, **caractérisée en ce que** la serpillière est, dans son étendue longitudinale, c'est-à-dire l'étendue parallèle aux boudins (2), développée de manière à être légèrement plus longue que le corps de l'appareil (7).

18. Serpillière selon l'une quelconque des revendications précédentes, **caractérisée en ce qu'**une nervure (6) est fixée sur les boudins (2) avec le même écartement par rapport à une ligne de fixation (4) pour le ruban (3) respectivement de la position de repos la plus élevée et la plus basse de la surface frontale de boudin par rapport à l'emplacement correspondant du boudin situé en face.

19. Système formé par un appareil de nettoyage des sols avec un corps d'appareil (7) en tant que support et une serpillière fixée au corps de l'appareil (7),
où le corps de l'appareil (7) présente des dimensions définies adaptées à la serpillière, et où la serpillière est réalisée sans poches et sans boucles de fixation,
où la serpillière présente des profils s'étendant parallèlement et formés par des boudins (2) sur au moins deux côtés situés face à face, et une zone de serpillière (ruban) (3) disposée entre les boudins (2) et formée par un ruban (3), où les boudins (2) forment un logement avec le ruban (3) pour le corps de l'appareil (7) et où les boudins sont disposés et développés de manière à ce qu'ils se trouvent en contact de serrage avec le corps de l'appareil (7) lors de la pose du corps de l'appareil (7),
**caractérisé par**
les caractéristiques de la partie distinctive de l'une quelconque ou plusieurs des revendications 1 à 18.
